# EUROPÄISCHE PATENTSCHRIFT

(11) **EP 0 196 699 B1**
(45) Veröffentlichungstag und Bekanntmachung des Hinweises auf die Patenterteilung: **11.10.1989**
(21) Anmeldenummer: 86200379.5
(22) Anmeldetag: 10.03.1986
(51) Int. Cl.: H01J 29/86, H01J 7/28

(54) **Projektionsfernsehbildröhre**
Projection cathode ray tube
Tube cathodique de projection

(30) Priorität: 20.03.1985 DE 3510021
(43) Veröffentlichungstag der Anmeldung: 08.10.1986
(73) Patentinhaber: Philips Patentverwaltung GmbH, 22335 Hamburg (DE); Philips Electronics N.V., 5621 BA Eindhoven (NL)
(72) Erfinder: Comberg, Albert, Dr., D-5100 Aachen (DE); Schröder, Johann, Dr., D-5100 Aachen (DE)
(74) Vertreter: Piegler, Harald

(56) Entgegenhaltungen:
- EP-A- 0 162 972
- DE-A- 3 021 431
- DE-A- 3 042 528
- DE-A- 3 201 314
- DE-A- 3 208 254
- DE-A- 3 240 855
- DE-A- 3 300 475
- US-A- 4 409 511
- Patent Abstracts of Japan,unexamined applications,Section E,Vol.9,Nr.153,12.Januar 1985,THE PATENT OFFICE JAPANESE GOVERNMENT,Seite 87 E 289

## Beschreibung

Die Erfindung bezieht sich auf eine Projektionsfernsehbildröhre mit einer evakuierten Hülle mit einem Bildfenster, das an der Innenseite mit einem Bildschirm versehen ist und vor dem auf der Außenseite ein lichtdurchlässiges zweites Fenster angeordnet ist, wobei durch den Raum zwischen dem Bildfenster und dem zweiten Fenster eine lichtdurchlässige Kühlflüssigkeit strömt, die die am Bildfenster aufgenommene Wärme über einen Kühlkörper an die Umgebung abgibt.

Eine derartige Bildröhre ist aus der DE-OS 30 21 431 bekannt. Mit Hilfe eines Elektronenstrahles wird an dem Bildschirm, der meistens eine Phosphorschicht oder ein Muster unterschiedlicher Phosphore aufweist, ein Raster beschrieben. Durch den Elektronenbeschuß nimmt die Temperatur des Phosphors zu, wodurch der Lichtertrag des Bildschirms abnimmt (« thermal quenching »). Diese Erscheinung tritt insbesondere bei Bildröhren für Projektionsfemsehen auf, wobei zum Erhalten der erforderlichen großen Leuchtdichten der Bildschirm durch Elektronenstrahlen mit großen Strahlströmen abgetastet wird. Zugleich nimmt die Temperatur des Bildfensters zu und es entsteht ein Temperaturgradient an dem Bildfenster. Dieser Gradient verursacht eine mechanische Spannung in dem z. B. aus Glas bestehenden Bildfenster. Bei hohem Elektronenstrahlstrom und folglich hoher thermischer Belastung kann dies zu einem Bruch des Bildfensters führen. Um diese mechanischen Spannungen in dem Bildfenster durch Temperaturunterschiede (« thermal stress ») zu verringern und die Verringerung des Lichtertrags zu vermeiden, ist es aus der bereits genannten DE-OS 30 21 431 bekannt, das Bildfenster und den damit verbundenen Bildschirm zu kühlen. Der mit Kühlflüssigkeit gefüllte Raum zwischen dem Bildfenster und dem zweiten Fenster ist bei einer ersten beschriebenen Ausführungsform oben, unten und seitlich von einem als Distanzglied dienenden und als Wärmestrahler wirkenden metallenen Kühlkörper umgeben. Durch den Temperaturanstieg des Bildfensters bewegt sich die durch das Bildfenster angewärmte Kühlflüssigkeit am Bildfenster entlang nach oben und am zweiten Fenster entlang nach unten, wodurch auch die Wärme von der Mitte des Bildfensters über den Kühlkörper abgeführt wird. Bei geringer Belastung, beispielsweise weniger als 5 W, wird die Wärme hauptsächlich durch Leitung zu dem zweiten Fenster abgeführt. Bei höherer Belastung tritt die oben beschriebene Flüssigkeitsströmung auf, mit einer damit einhergehenden, aber wenig wirksamen zusätzlichen Kühlung durch den Kühlkörper.

Mit einem derartigen geschlossenen Kühlsystem lassen sich Kathodenstrahlröhren bis etwa 40 W Strahlstromleistung im Dauerbetrieb betreiben. Ein schwerwiegender Nachteil der bekannten Bildröhre ist jedoch, daß keine Maßnahmen für den Fall vorgesehn sind, daß die Röhre für einen bestimmten Zeitraum oberhalb der erlaubten Belastung von etwa 40 W betrieben wird. Die thermische Dynamik der bekannten Bildröhre wird nämlich im wesentlichen nur durch die zur Verfügung stehende Wärmekapazität von Kühlflüssigkeit, Kühl- und Röhrenkörper bestimmt. Die Folge ist ein mehr oder weniger schneller Temperaturanstieg der Kühlflüssigkeit und damit des Bildfensters über die erlaubte Temperatur hinaus.

In der bereits genannten DE-OS 30 21 431 ist außerdem eine Ausführungsform beschrieben, bei der die Kühlflüssigkeit außerhalb des Raumes einer Kühlung ausgesetzt wird. Dazu wird die Kühlflüssigkeit von der Oberseite des Raumes durch Rohre oder Schläuche und durch eine Kühlkammer der Unterseite des Raumes zugeführt, und zwar durch Strömung infolge von Temperatururiterschieden in der Kühlflüssigkeit. Mit einem derartigen offenen Kühlsystem kann bis zu 100 W und mehr Strahlstromleistung vom Bildfenster abgeführt werden, doch sind diese offenen Systeme technisch sehr aufwendig, da sie einen externen Kühlflüssigkeitskreislauf und einen von den Röhren getrennten Wärmeaustausch benötigen. Wegen des hohen Fertigungsaufwandes eignen sich die offenen Systeme nicht besonders gut für Farbfernsehprojektionsgeräte im Hausbereich. Ein weiterer Nachteil einer derartigen Röhre ist, daß bei Ersatz der Röhre in einem Projektor die Kühlflüssigkeit entfernt werden muß und die Schläuche bzw. Rohre von der Bildröhre gelöst werden müssen.

Die Erfindung hat nun die Aufgabe, eine Bildröhre mit einem wirksameren Kühlsystem zu schaffen, so daß sich eine wirksame Kühlung auch bei Spitzenbelastungen von mehr als 40 W ergibt.

Die Erfindung hat ferner noch die Aufgabe, eine Bildröhre mit einer Kühlung ohne zusätzliche Rohre und gesonderte Wärmeaustauscher zu schaffen.

Zur Lösung dieser Aufgaben weist eine Bildröhre der eingangs beschriebenen Art nach der Erfindung das Kennzeichen auf, daß die Kühlflüssigkeit außerdem in wärmeleitender Berührung mit einem Latentwärmespeicher steht.

Latentwärmespeicher nutzen die Latentwärme von chemischen Verbindungen (z. B. Glaubersalz, Natriumthiosulfat oder Lithiumfluorid) aus, die abgegeben wird, wenn diese Verbindungen kristallisieren, bzw. aufgenommen wird, wenn sie schmelzen (Enzyklopädie Naturwissenschaft und Technik, Band 3 (München 1980) S. 2525). Derartige chemische Verbindungen werden in diesem Zusammenhang als Latentwärmespeichermittel bezeichnet. Zur Kühlung von elektrischen Systemen oder SystemteVen, deren Betrieb mit einer nachteiligen Wärmeentwicklung verbunden ist, steht ein derartiges Latentwärmespeichermittel mit einem solchen System oder Systemteil in Berührung. Das Latentwärmespeichermittel nimmt zufolge seiner Wärmekapazität und seines Überganges vom festen in den flüssigen Zustand die aus dem System oder Systemteil abzuführende Wärme auf und gibt diese Wärme durch Wärmeleitung und Konvektion an die Umgebung des Systems oder Systemteiles ab (DE-AS 10 54 473, DE-PS 20 03 393, AT-PS 310 811), wobei das wärmeentwickelnde Systemteil gegebenenfalls vom Latentwärmespeicher getrennt ist und die Wärme zwischen den getrennten Teilen durch eine Flüssigkeit, z. B. Wasser, übertragen wird, die sich in einem geschlossenen Kreislauf bewegt (US-PS 40 57 101).

Nach der Erfindung wird der Latentwärmespeicher zur Bewältigung von etwaigen Spitzenbelastungen im Kühlsystem von Kathodenstrahlröhren eingesetzt. Der Grundgedanke ist dabei, diese Spitzenbelastungen mit der Umwandlungsenthalpie des Latentwärmespeichermittels am Phasenübergang aufzufangen. Die Regeneration des Latentwärmespeichers erfolgt dann beim Betrieb der Kathodenstrahlröhre unter geringer Belastung, bzw. im abgeschalteten Zustand.

Wegen ihrer günstigen thermodynamischen Eigenschaften werden Salzhydrate und Hydroxid-Hydrate als Latentwärmespeichermittel bevorzugt. In manchen Fällen ist es zweckmäßig, diesen Latentwärmespeichermitteln einen Keimbildner zuzusetzen, um ein Unterkühlen zu verhindern.

Besonders geeignete Latentwärmespeichermittel sind Calciumchlorid-Hexahydrat, Natriumacetat-Trihydrat und Natriumhydroxid-Monohydrat. Das letztgenannte Latentwärmespeichermittel hat den zusätzlichen Vorteil, daß es keinen Keimbildner benötigt.

Die Erfindung wird anhand einer Zeichnung und einiger Ausführungsbeispiele näher erläutert. In der Zeichnung zeigen
Fig. 1 eine graphische Darstellung der abzuführenden Wärmeleistung einer Kathodenstrahlröhre als Funktion der Betriebszeit nach dem Stand der Technik,
Fig. 2 eine graphische Darstellung der Temperatur der Kühlflüssigkeit als Funktion der Betriebszeit nach der Erfindung und
Fig. 3 eine aufgeschnittene Seitenansicht einer Kathodenstrahlröhre mit Kühlsystem.

Die Wirkungsweise des Latentwärmespeichers wird in Fig. 1 und 2 verdeutlicht. In Fig. 1 ist die abzuführende Wärmeleistung P der Kathodenstrahlröhre als Funktion der Betriebszeit t dargestellt. P_{K} ist die kritische Wärmeleistung, bei der in bekannten Kühlsystemen die Temperatur des Bildfensters den erlaubten Wert überschreitet. Bei herkömmlich gekühlten Kathodenstrahlröhren ist ein sicheres Betreiben nur in den Zeitintervallen tₒ bis t₁ und t₂ bis t₃ möglich. In Fig. 2 ist dargestellt, wie sich die Temperatur der Kühlflüssigkeit und damit auch die Temperatur des Bildfensters bei einer erfindungsgemäß gekühlten Kathodenstrahlröhre verhält. Bei Erreichen der Schmelztemperatur Tₛ des Latentwärmespeichermittels wird die in der Kühlflüssigkeit anfallende Wärme zum Erschmelzen des Latentwärmespeichermittels verwendet. Thermodynamisch gesehen bedeutet das Erreichen von Tₛ eine plötzliche Vergrößerung der Wärmekapazität des gesamten Kühlsystems. Der weitere Temperaturanstieg wird somit stark gedämpft, unabhängig vom Wärmeübergangskoeffizienten Kühlkörper/Luft. Die Kapazität des Latentwärmespeichers wird zweckmäßigerweise so groß gewählt, daß die im Zeitintervall t₂ bis t₁ durch P_{K} anfallende Mehrleistung aufgefangen werden kann.

Anhand einiger Ausführungsbeispiele soll nun das Prinzip der Kathodenstrahlröhrenkühlung mit einem Latentwärmespeicher näher erläutert werden.

### Beispiel 1

Es wird die in Fig. 3 schematisch dargestellte Anordnung aus einer Kathodenstrahlröhre 1 und einem Kühlkörper 2 verwendet. Die Röhre ist mit einem Bildfenster 3 abgeschlossen, auf dessen Innenseite ein Bildschirm 4 angeordnet ist. Im wesentlichen parallel zur Außenseite des Bildfensters 3 ist ein lichtdurchlässiges zweites Fenster 5 vorgesehen. 600 g des mit 6 bezeichneten Latentwärmespeichermittels Calciumchlorid-Hexahydrat CaCl₂·6H₂O, dem laut DE-PS 27 31 572 und DE-OS 32 40 855 ein Keimbildner zugesetzt wurde, sind in die Rippen des Kühlkörpers 2 eingebettet Fig. 3 zeigt einen Schnitt durch den relevanten Teil des Kühlkörpers. Der Kühlkörper 2 und seine Rippen bestehen aus 0,5 mm dickem Edelstahl, sie können aber auch aus Kunststoff oder kunststoffbeschichtetem Aluminium bestehen. Verbindungen 7 aus dem gleichen Material verleihen der Konstruktion Stabilität und dienen als Wärmebrücke im Latentwärmespeichermittel 6. Als Kühlflüssigkeit 8 dient Wasser, dessen Strömung durch Pfeile angedeutet ist. Die Erzeugung von Strömungen der Kühlflüssigkeit ist in den älteren europäischen Patentanmeldungen 84 200 784.1 und 84 200 785.8 vorgeschlagen worden. Anstelle von Wasser können auch andere, in diesem Zusammenhang bekannte Wärmetransportmittel gewählt werden. Zur Wärmeübertragung vom Bildfenster an den Kühlkörper kann auch das sogennante Heat-pipe-Prinzip ausgenutzt werden.

Im vorliegenden Ausführungsbeispiel ist die Kathodenstrahlröhre für eine Dauerbelastung von 30 W vorgesehen. Bei einem solchen Dauerbetrieb ist mit einer Kühlflüssigkeitstemperatur von etwa 30 °C (abhängig von der Kühlrippenoberfläche) zu rechnen. Das Latentwärmespeichermittel CaC1₂-6H₂0 wurde deshalb ausgewählt, weil sein Schmelzpunkt bei Tₛ = 29,6 °C liegt. Wird die Kathodenstrahlröhre mit einer Leistung P > 30 W betrieben, wird der Temperaturanstieg der Kühlflüssigkeit bei Tₛ gestoppt und die zusätzliche Energie zum Erschmelzen des CaC1₂-6H₂0 benutzt.

Da die Schmelzenthalpie von CaCl₂·6H₂O A H_{f} = 188 kJ/kg beträgt, kann das Kühlsystem somit eine Überlast von 113.10³ Wsec auffangen. Mit anderen Worten, eine Überlastung der Röhre von z. B. 33 % der Grundlast kann selbst bei einer Überlastungsdauer von gut 3 Stunden kompensiert werden.

### Beispiel 2

Die konstruktive Anordnung entspricht der von Ausführungsbeispiel 1. Als Latentwärmespeichermittel wird aber Natriumacetat-Trihydrat CH₃CO0Na-3H₂0 verwendet. Nach der DE-Patentanmeidung P 34 11 399.1 ist der Zusatz eines Keimbildners vorgesehen. Die technisch relevanten Eigenschaften von Natriumacetat-Trihydrat sind

Bei diesem Ausführungsbeispiel ist vorgesehen, daß die maximale Bildfenstertemperatur der Kathodenstrahlröhre bei etwa 60 °C liegt. In bezug auf Ausführungsbeispiel 1 profitiert man hier in besonderer Weise von der Tatsache, daß sich die spezifische Wärme Cp des Latentwärmespeichermittels CH₃COONa.3H₂0 beim Erschmelzen verdoppelt.

### Beispiele 3 und 4

Die konstruktive Anordnung entspricht der von Beispiel 1. Als Latentwärmespeichermittel wird aber Natriumhydroxid-Monohydrat verwendet, und zwar entweder in Form der kongruent schmelzenden Zusammensetzung (NaOH·H₂O)_{con} von 68,5 Gew.% NaOH und 31,5 Gew.% H₂0 oder in Form der eutektischen Zusammensetzung (NaOH·H₂O)ₑᵤₜ mit 74,2 Gew.% NaOH. Die technisch relevanten Eigenschaften dieser Latentwärmespeichermittel sind

## Patentansprüche

1. Projektionsfernsehbildröhre mit einer evakuierten Hülle mit einem Bildfenster, das an der Innenseite mit einem Bildschirm versehen ist und vor dem auf der Außenseite ein lichtdurchlässiges zweites Fenster angeordnet ist, wobei durch den Raum zwischen dem Bildfenster und dem zweiten Fenster eine lichtdurchlässige Kühlflüssigkeit strömt, die die am Bildfenster aufgenommene Wärme über einen Kühlkörper an die Umgebung abgibt, dadurch gekennzeichnet, daß die Kühlflüssigkeit außerdem in wärmeleitender Berührung mit einem Latentwärmespeicher steht.

2. Bildröhre nach Anspruch 1, dadurch gekennzeichnet, daß der Latentwärmespeicher ein Salzhydrat als Latentwärmespeichermittel enthält.

3. Bildröhre nach Anspruch 2, dadurch gekennzeichnet, daß der Latentwärmespeicher Calciumchlorid-Hexahydrat als Latentwärmespeichermittel enthält.

4. Bildröhre nach Anspruch 2, dadurch gekennzeichnet, daß der Latentwärmespeicher Natriumacetat-Trihydrat als Latentwärmespeichermittel enthält.

5. Bildröhre nach Anspruch 1, dadurch gekennzeichnet, daß der Latentwärmespeicher ein Hydroxid-Hydrat als Latentwärmespeichermittel enthält.

6. Bildröhre nach Anspruch 5, dadurch gekennzeichnet, daß der Latentwärmespeicher Natriumhydroxid-Monohydrat als Latentwärmespeichermittel enthält.

7. Bildröhre nach Anspruch 6, dadurch gekennzeichnet, daß der Latentwärmespeicher Natriumhydroxid-Monohydrat in Form der bei 64,3 °C kongruent schmelzenden Zusammensetzung von 68,5 Gew.% NaOH und 31,5 Gew.% H₂0 enthält.

8. Vorrichtung nach Anspruch 6, dadurch gekennzeichnet, daß der Latentwärmespeicher Natriumhydroxid-Monohydrat in Form der bei 61,0°C schmelzenden eutektischen Zusammensetzung mit 74,2 Gew.% NaOH enthält.

9. Bildröhre nach Anspruch 2, 3, 4 oder 5, dadurch gekennzeichnet, daß das Latentwärmespeichermittel einen Keimbildner enthält.

10. Bildröhre nach Anspruch 1, 2, 5 oder 9, dadurch gekennzeichnet, daß das Latentwärmespeichermittel (6) in die Rippen des Kühlkörpers (2) eingebettet ist.

## Claims

1. A projection television display tube comprising an evacuated envelope having a display window provided on its inside with a display screen and a transparent second window which is disposed in front of said display window on its outside, a transparent coolant flowing through the space between the display window and the second window, said coolant conveying the heat taken up at the display window through a cooling member to the atmosphere, characterized in that the coolant is also in thermally conducting contact with a latent heat accumulator.

2. A display tube as claimed in Claim 1, characterized in that the latent heat accumulator agent in the latent heat accumulator is a salt hydrate.

3. A display tube as claimed in Claim 2, characterized in that the latent heat accumulator agent in the latent heat accumulator is calcium chloride hexahydrate.

4. A display tube as claimed in Claim 2, characterized in that the latent heat accumulator agent in the latent heat accumulator is sodium acetate trihydrate.

5. A display tube as claimed in Claim 1, characterized in that the latent heat accumulator agent in the agent heat accumulator is a hydroxide hydrate.

6. A display tube as claimed in Claim 5, characterized in that the latent heat accumulator agent in the latent heat accumulator is sodium hydroxide monohydrate.

7. A display tube as claimed in Claim 6, characterized in that the latent heat accumulator comprises sodium hydroxide monohydrate in the form of a composition of 68.5 % by weight of NaOH and 31.5 % by weight of H₂0 congruently melting at 64.3 °C.

8. An arrangement as claimed in Claim 6, characterized in that the latent heat accumulator comprises sodium hydroxide monohydrate in the form of a eutectic composition comprising 74.2 % by weight of NaOH and melting at 61.0 °C.

9. A display tube as claimed in Claim 2, 3, 4, or 5, characterized in that the latent heat accumulator agent comprises a nucleating agent.

10. A display tube as claimed in Claim 1, 2, 5 or 9, characterized in that the latent heat accumulator agent (6) is embedded in the ribs of the cooling member (2).

## Revendications

1. Tube image de télévision par projection muni d'une enveloppe d'air comportant une fenêtre image dont la face intérieure est munie d'un écran image et devant laquelle est disposée sur la face extérieure, une deuxième fenêtre transparente, un liquide de refroidissement transparent circulant à travers l'espace compris entre la fenêtre image et la deuxième fenêtre et cédant la chaleur absorbée à la fenêtre image par l'intermédiaire d'un corps de refroidissement à l'ambiance, caractérisé en ce que le liquide de refroidissement est en outre en contact conducteur de chaleur avec un accumulateur de chaleur latente.

2. Tube cathodique selon la revendication 1, caractérisé en ce que l'accumulateur de chaleur latente contient un nitrate de sel comme moyen accumulateur de chaleur latente.

3. Tube cathodique selon la revendication 2, caractérisé en ce que l'accumulateur de chaleur latente contient de l'hexahydrate-chlorure de calcium comme moyen accumulateur de chaleur latente.

4. Tube cathodique selon la revendication 2, caractérisé en ce que l'accumulateur de chaleur latente contient du trihydrate-acétate de sodium comme moyen accumulateur de chaleur latente.

5. Tube cathodique selon la revendication 1, caractérisé en ce que l'accumulateur de chaleur latente contient un hydrate-hydroxyde comme moyen accumulateur de chaleur latente.

6. Tube cathodique selon la revendication 5, caractérisé en ce que l'accumulateur de chaleur latente contient du monohydrate-hydroxyde de sodium comme moyen accumulateur de chaleur latente.

7. Tube cathodique selon la revendication 6, caractérisé en ce que l'accumulateur de chaleur latente contient du monohydrate-hydroxyde de sodium sous forme de la composition sujette à fusion congruente à 64,3 °C et constituée par 68,5 % en poids de NaOH et 31,5 % en poids de H₂0.

8. Dispositif selon la revendication 6, caractérisé en ce que l'accumulateur de chaleur latente contient du monohydrate-hydroxyde de sodium sous forme de la composition eutectique sujette à fusion à 61,0 °C et contenant 74,2 % en poids de NaOH.

9. Tube cathodique selon la revendication 2, 3, 4 ou 5, caractérisé en ce que le moyen accumulateur de chaleur latente contient un formateur de germe.

10. Tube cathodique selon la revendication 1, 2, 5 ou 9, caractérisé en ce que le moyen accumulateur de chaleur latente (6) est noyé dans les nervures du corps de refroidissement (2).
